# EUROPÄISCHE PATENTSCHRIFT

(11) **EP 1 586 698 B1**
(45) Veröffentlichungstag und Bekanntmachung des Hinweises auf die Patenterteilung: **26.05.2010**
(21) Anmeldenummer: 05101590.7
(22) Anmeldetag: 02.03.2005
(51) Int. Cl.: D21F 5/04, D21F 5/02

(54) **Trockenanordnung**
Drying arrangement
Dispositif de séchage

(30) Priorität: 13.04.2004 DE 102004017807
(43) Veröffentlichungstag der Anmeldung: 19.10.2005
(73) Patentinhaber: Voith Patent GmbH, 89522 Heidenheim (DE)
(72) Erfinder: Brunnauer, Erich, 3508 Krustetten (AT); Morton, Antony, Ben Rhydding LS29 8QU (GB); Gruber-Nadlinger, Thomas, 3442 Langenrohr (AT); Feichtinger, Manfred, 3100 St. Pölten (AT); Mai, Dominik, 89518 Heidenheim (DE); Gloser, Manfred, 3100 St. Pölten (AT)
(74) Vertreter: Kunze, Klaus

(56) Entgegenhaltungen:
- WO-A-98/27273
- US-B1- 6 523 278

## Beschreibung

Die Erfindung betrifft eine Anordnung in einer Maschine zur Herstellung einer Papier-, Karton-, Tissue- oder einer anderen, eine erste und eine zweite Seite aufweisenden Faserstoffbahn mit einer Trockenpartie mit einseitig die Faserstoffbahn auf der ersten Seite trocknenden Trocknungseinheiten.

Aus der EP 0 949 377 A2 ist eine Trockenanordnung zum kontinuierlichen Trocknen einer porösen Bahn bekannt. Die Trockenanordnung umfasst einen Trockenzylinder, der von der Bahn über wenigstens zwei Drittel seiner Mantelfläche umschlungen wird. Auf der Oberseite des Zylinders sind neben Düsen zum Aufbringen eines Kühlmittels mehrere rotierende Walzen angeordnet, die in ihrem Inneren jeweils eine hydraulische Einheit zum Aufbringen eines Anpressdrucks gegen den Trockenzylinder aufweisen.

In der DE 35 32 853 C2 werden ein Verfahren und eine Vorrichtung zum Trocknen einer Bahn aus Papier, Karton oder ähnlichem beschrieben. Die Bahn wird, während sie an einem Wasser und Wasserdampf aufnehmenden Zwischenband anliegt, vor Erreichen eines Trocknungsbereichs einer Entlüftungsbehandlung unterzogen. Das Zwischenband wird in einem Trocknungsbereich um den Zylinder herumgeführt. Die Faserstoffbahn wird während ihres Umlaufs um den Zylinder von einem Metallband bedeckt. Das Metallband wird nach dem Verlassen des Zylinders in einer Rückführschleife zu dem Trocknungsbereich zurückgeführt. Das Zwischenband wird nach dem Verlassen des Zylinders von kondensiertem Wasser befreit. Die Faserstoffbahn wird zwischen dem Zwischenband und dem Metallband um den Zylinder herumgeführt, während dieser gekühlt wird. Die Erwärmung des Metallbandes erfolgt in der Rücklaufschleife, und das erwärmte Metallband erwärmt die Außenseite der um den Zylinder umlaufenden Faserstoffbahn in direktem Kontakt.

Bei bekannten Verfahren zur Herstellung einer Faserstoffbahn wird diese nach dem Durchlaufen einer Pressenpartie zunächst über eine Vortrockenpartie mit einer einzigen Reihe von Trockenzylinder mit jeweils einer zwischen zwei Trockenzylindern angeordneten Umlenkwalze geführt. Eine derartige einreihige Trockengruppe ist notwendig, um ein Reißen der noch ziemlich feuchten Faserstoffbahn zu vermeiden. Generell besteht in zweireihigen Trockengruppen immer eine größere Gefahr von Bahnrissen als bei einreihigen Trockengruppe, weil die Faserstoffbahn in einer zweireihigen Trockengruppe ohne Unterstützung zwischen den Trockenzylindern überführt wird. Hingegen wird die Faserstoffbahn in einer einreihigen Trockengruppe immer über einen Filz oder ein Sieb geführt.

Einreihige Trockenpartien haben allerdings den Nachteil, dass sie zu einer einseitigen, auf der unterschiedlich starken Trocknung der beiden Seiten der Faserstoffbahn basierenden Durchbiegung der Faserstoffbahn im nicht unter Zug stehenden Zustand führen, die sich auch noch an einem aus der Faserstoffbahn herausgeschnittenen, auf einer Ebene aufliegenden Blatt zeigt, indem dieses entweder mit seinen Rändern auf der Ebene liegt und in der Mitte hochsteht oder nur mit der Blattmitte auf der Ebene aufliegt und mit den Rändern nach oben zeigt. Papier hat die Neigung, sich zu der Seite hin durchzubiegen, die zuletzt getrocknet wurde. Dieser Effekt wird als störend empfunden; man versucht ihm dadurch zu begegnen, dass man im Bereich einreihiger Trockenpartien Befeuchtungsdüsen anordnet. Dies führt jedoch zu einer teilweisen Rückbefeuchtung der zu trocknenden Faserstoffbahn und verringert damit den Wirkungsgrad der Trocknung in der Trockenpartie. Auch durch den Einsatz eines auf beiden Seiten unterschiedlichen Dampfdrucks wird versucht, der Tendenz der Faserstoffbahn zur Durchbiegung entgegenzuwirken. Aber auch hierdurch wird keine gleichmäßige Trocknung der Faserstoffbahn auf beiden Seiten erreicht.

US6,189,233 offenbart eine Papiermaschine mit einer Trockenpartie, bei der die Papierbahn von der Pressenpartie zuerst durch eine Trocknungsanordnung mit mehreren beheizten Trockenzylindern und zugeordneter Druckhaube geführt wird, bevor diese durch eine die Papierbahn einseitig trocknende (einreihige) Trockenpartie geführt wird.

Die WO98/27273 zeigt eine Papiermaschine in der die Papierbahn in einer vorgelagerten einreihigen Trockengruppe und in einer dieser nachfolgenden ein undurchlässiges Band und einen Trockenzylindern mit zugeordneten Druckhauben umfassenden Trockenanordnung immer von der gleichen Seite her getrocknet wird.

Es ist die Aufgabe der Erfindung, ein Aggregat zu schaffen, mit dem sich eine gleichmäßige Trocknung der Faserstoffbahn erzielen lässt.

Erfindungsgemäß wird diese Aufgabe dadurch gelöst, dass innerhalb oder nach der einreihigen Trockenpartie mindestens ein einziger, beheizter Trockenzylinder angeordnet ist, der über einen Teil seines äußeren Umfangs durch mindestens eine einen Anpressdruck gegenüber dem Trockenzylinder ausübende Druckhaube abgedeckt ist und über den die Faserstoffbahn zusammen mit mindestens einem Sieb sowie mit einer undurchlässigen Bespannung führbar ist, wobei die zweite Seite der Faserstoffbahn dem Trockenzylinder zugewandt ist.

Aufgrund der Erfindung wird bei gleichzeitiger Vermeidung einer Durchbiegung der Faserstoffbahn im getrockneten Endzustand eine beidseitig gleichmäßige Trocknung der Faserstoffbahn erreicht, ohne dass diese im freien Zug geführt werden muss und ohne dass eine nachträgliche Wiederbefeuchtung der Faserstoffbahn notwendig ist. Auch der Einsatz unterschiedlich großer Dampfdrücke auf beiden Seiten der Faserstoffbahn wird durch die Erfindung vermieden. Dadurch wird auch der Einbau von Vorrichtungen zur Reduktion der Dampfleistung nicht erforderlich.

Gemäß der Erfindung lässt sich sowohl ein als ganzer, beispielsweise mit Dampf, beheizter Trockenzylinder einsetzen als auch ein Trockenzylinder, der nur örtlich, insbesondere gegenüber der mindestens einen Druckhaube, beheizt ist. Dies hat den Vorteil einer besonders gezielten Energiezuführung.

Vorteilhafte Weiterbildungen der Erfindung ergeben sich aus den Unteransprüchen, der Beschreibung und den Zeichnungen.

In einer Ausführungsform der Erfindung ist vorgesehen, dass an dem Trockenzylinder mindestens ein Mittel zum Einstellen der auf die Faserstoffbahn einwirkenden Temperatur und/oder des auf die Faserstoffbahn einwirkenden Drucks vorhanden ist.

Gemäß der Erfindung ist in einer Ausgestaltung vorgesehen, dass das mindestens ein Mittel zum Einstellen der Temperatur auf den Trockenzylinder, die Faserstoffbahn seibst, das mindestens eine sieb, die undurchlassige Bespannung oder auf das die Druckhaube durchströmende Fluid einwirkt.

Bevorzugt wirkt gemäß der Erfindung das mindestens eine Mittel zum Einstellen des Drucks auf die Anpressung des Trockenzylinders gegen die Druckhaube oder auf das die Druckhaube durchströmende Fluid ein. Das Fluid ist beispielsweise Wasser oder Wasserdampf.

In einer weiteren vorteilhaften Ausgestaltung der Erfindung besteht die Druckhaube aus einzelnen, sich jeweils in Bahnlaufrichtung und/oder quer zur Bahnlaufrichtung erstreckenden und nebeneinanderliegenden Elementen oder Zellen, die jeweils einzelne Anschlüsse für die Zu- und/oder Abführung des Fluids haben.

Über den Druck des Mediums oder der Medien in den nebeneinanderliegenden Elementen wird eingestellt, wie stark die undurchlässige Bespannung, die oberhalb des Gewebes mit der Bahn mitgeführt wird, gegen das Gewebe und damit auch gegen die Faserstoffbahn gedrückt wird, um auf diese Weise ebenfalls deren Eigenschaften einzustellen. Somit lassen sich über die gesamte Breite der Faserstoffbahn individuell zonenweise Eigenschaften der Faserstoffbahn einstellen, um insgesamt ein möglichst gleichmäßiges Profil zu erzielen.

In einer weiteren vorteilhaften Ausgestaltung der Erfindung sind je Element der Druckhaube deren Parameter, insbesondere deren Druck oder Temperatur, als Stellgrößen einzeln steuerbar oder regelbar.

Gemäß der Erfindung lassen sich als Regelgrößen der Faserstoffbahn deren Feuchte, Rauhigkeit, Festigkeit und Schrumpfungsverhalten regeln.

Mit Vorteil ist zusätzlich vorgesehen, dass unterhalb des Zylinders mindestens ein Stützelement zur Aufnahme mindestens eines Teils des Gewichts der Druckhaube angeordnet ist, sofern diese auf der Oberseite angeordnet ist.

Durch diese Maßnahme wird eine Entlastung des Zylinders, der Lagerzapfen und der Lager erreicht. Alle Teile des Zylinders können daher auch aus einem solchen Material hergestellt werden, das weniger verwindungssteif sein muss als bei herkömmlichen Zylindern. Auch die mechanischen Dimensionierungen des Zylinders, der Zapfen und der Lager lassen sich reduzieren. Aufgrund der geringeren Durchbiegung des Zylinders weicht dieser weniger von der idealen Zylinderform ab, wodurch die Dichtfunktion der entlang der Mantellinie liegenden Dichtung verbessert wird.

Das Stützelement hat beispielsweise eine zylinderförmige Mantelfläche und liegt parallel zur Längsachse des Zylinders an diesem an. Dadurch ist eine linienförmige Unterstützung und Entlastung des Zylinders, vorzugsweise über dessen gesamte Breite, sowie der Lager des Zylinders möglich.

Das Stützelement kann in verschiedener Weise ausgestaltet sein, insbesondere als Stützwalze, als ein Paar Stützwalzen, als eine Anzahl von über die Breite des Zylinders nebeneinander angeordneter Rollen, als Stützschuh oder Stützband. Es versteht sich, dass mehrere Formen von Stützelementen auch mit einander kombiniert werden können. Beispielsweise kann über die Stützwalzen zusätzlich ein Stützband laufen, das durch weitere Walzen abgestützt wird und den Zylinder entgegen der Richtung der Gewichtskraft des oberhalb des Zylinders lagernden Elements nach oben drückt.

Mit Vorteil ist dem einen, mit einer Druckhaube ausgestatteten Trockenzylinder ein benachbarter, zweiter, ebenfalls mit einer Druckhaube ausgestatteter Trockenzylinder nachgeordnet, zu dem die Faserstoffbahn entweder im freien Zug oder mittels einer Siebsaugwalze von einem über den ersten Trockenzylinder geführten Sieb auf ein zweites, über den zweiten Trockenzylinder geführtes Sieb überführt wird.

Die Erfindung bezieht sich auch auf ein Verfahren zum Trocknen einer Papier-, Karton-, Tissue- oder einer anderen Faserstoffbahn in einer Maschine zur Herstellung der Faserstoffbahn, bei dem die Faserstoffbahn zunächst durch eine Trockenpartie mit einseitig die Faserstoffbahn auf der ersten Seite trocknenden Trocknungseinheiten geführt wird.

Das Verfahren ist dadurch gekennzeichnet, dass die Faserstoffbahn anschließend zusammen mit mindestens einem Sieb sowie mit einer undurchlässigen Bespannung über mindestens einen nach der Trockenpartie angeordneten, beheizten und über einen Teil seines äußeren Umfangs durch mindestens eine einen Anpressdruck gegenüber dem Trockenzylinder ausübende Druckhaube abgedeckten Trockenzylinder geführt wird, wobei die zweite Seite der Faserstoffbahn dem Trockenzylinder zugewandt ist.

Die Druckhaube übt bei diesem Verfahren vorzugsweise einen zwischen 0,5 und 5 bar liegenden Druck auf den Trockenzylinder aus. Der Dampfdruck des Dampfes in dem Trockenzylinder beträgt vorzugsweise zwischen 4 und 12 bar.

Das Verfahren läuft bevorzugt derart ab, dass die Faserstoffbahn vor dem Hindurchlaufen zwischen dem mindestens einen Trockenzylinder und der Druckhaube einen Trockengehalt zwischen 60 und 95 %, vorzugsweise 80 %, aufweist. Die Temperatur des Dampfes innerhalb des Trockenzylinders beträgt beispielsweise zwischen 150 und 190° C.

Nachfolgend wird die Erfindung in Ausführungsbeispielen anhand der Zeichnungen näher erläutert. Es zeigen:
- Fig. 1: eine schematische Ansicht einer Trockenpartie und
- Fig. 2: einen Querschnitt durch eine Trockenanordnung mit zwei jeweils eine Druckhaube 8 aufweisenden Trockenzylindern 7, zwischen denen die Faserstoffbahn 12 überführt wird.

Eine Trockenanordnung (Fig. 1) in einer Maschine zur Herstellung einer Faserstoffbahn 1 umfasst eine einer Pressenpartie nachgeordnete Trockenpartie 2, die eine einreihige Anordnung von beheizbaren Trockenzylindern 3 umfasst, zwischen denen die Faserstoffbahn 1 zusammen mit einem Trockensieb 4 über Umlenkwalzen 5 und zugehörigen Saugeinrichtungen 6 geführt wird. Die Saugeinrichtungen 6 dienen dazu, die Ablösung der Faserstoffbahn 1 von den Trockenzylindern 3 zu erleichtern und die Faserstoffbahn 1 am Trockensieb 4 zu halten.

Nachdem die Faserstoffbahn 1 durch die Trockenzylinder 3 in einem gewissen Umfang getrocknet ist, wird sie zusammen mit dem Trockensieb 4, zwischen einem Trockenzylinder 7 und einer Druckhaube 8 hindurchgeführt. Anstelle des Trockensiebes 4 kann auch ein Filz zusammen mit der Faserstoffbahn 1 zwischen dem Trockenzylinder 7 und der Druckhaube 8 hindurchgeführt werden, wenn die Faserstoffbahn 1 zuvor von dem Trockensieb 4 abgesaugt und an den Filz übergeben worden ist. Zwischen dem Trockenzylinder 7 und der Druckhaube 8 verläuft zusätzlich noch eine undurchlässige Bespannung 9. Vorzugsweise ist noch ein weiteres, feinmaschiges Sieb 14 vorhanden, das zwischen dem Trockensieb 4 und der Bespannung 9 geführt wird.

Die Bespannung 9 wird über Umlenkrollen 10 wieder zurückgeführt, ebenso kann auch das feinmaschige Sieb 14 zurückgeführt werden, während das grobmaschige Trockensieb 4 mit der Faserstoffbahn 1 zu den nachfolgenden Aggregaten weitergeleitet wird.

Nach dem Trockenzylinder 7 sind entweder weitere, mit einer Druckhaube 8 ausgestattete Trockenzylinder 7 angeordnet, oder es sind konventionelle Trockenzylinder, insbesondere auch zweireihig, angeordnet, um die gewünschte Trocknung der Faserstoffbahn 1 zu erzielen.

In einer Ausführungsform (Fig. 2) ist nach dem Trockenzylinder 7 ein Trockenzylinder 11 mit einer Druckhaube 12 angebracht. Die Faserstoffbahn 1 wird mittels einer Siebsaugwalze 13 entweder allein oder zusammen mit dem grobporigen Trockensieb 4 von einem umlaufenden feinporigen Sieb 14 abgenommen und auf ein Sieb 15 überführt. Eine Mehrzahl von mit einer Druckhaube 8 ausgestatteten Trockenzylindern kann hintereinander angeordnet sein.

## Patentansprüche

1. Anordnung für eine Maschine zur Herstellung einer Papier-, Karton-, Tissue- oder einer anderen, eine erste und eine zweite Seite aufweisenden Faserstoffbahn (1) mit einer Trockenpartie (2) mit einseitig die Faserstoffbahn (1) auf der ersten Seite trocknenden Trocknungseinheiten (3), und mit mindestens einem beheizten Trockenzylinder (7), der über einen Teil seines äußeren Umfangs durch mindestens eine einen Anpressdruck gegenüber dem Trockenzylinder (7) ausübende Druckhaube (8) abgedeckt ist und über den die Faserstoffbahn (1) zusammen mit mindestens einem Sieb (14) sowie mit einer undurchlässigen Bespannung (9) führbar ist, wobei die zweite Seite der Faserstoffbahn (1) dem Trockenzylinder (7) zugewandt ist,
**dadurch gekennzeichnet,**
**dass** der Trockenzylinder (7) mit der Druckhaube (8) innerhalb, d.h. nach zumindest einer Trocknungseinkeit (3), oder nach der Trockenpartie (2) angeordnet ist.

2. Anordnung nach Anspruch 1,
**dadurch gekennzeichnet,**
**dass** an dem Trockenzylinder (7) mindestens ein Mittel zum Einstellen der auf die Faserstoffbahn (1) einwirkenden Temperatur und/oder des auf die Faserstoffbahn (1) einwirkenden Drucks vorhanden ist.

3. Anordnung nach Anspruch 2,
**dadurch gekennzeichnet,**
**dass** das mindestens eine Mittel zum Einstellen der Temperatur auf den Trockenzylinder (7), die Faserstoffbahn (1) selbst, das mindestens eine Sieb (14), die undurchlässige Bespannung (9) oder auf das die Druckhaube (8) durchströmende Fluid einwirkt.

4. Anordnung nach Anspruch 2 oder 3,
**dadurch gekennzeichnet,**
**dass** das mindestens eine Mittel zum Einstellen des Drucks auf die Anpressung des Trockenzylinders (7) gegen die Druckhaube (8) oder auf das die Druckhaube (8) durchströmende Fluid einwirkt.

5. Anordnung nach Anspruch 4,
**dadurch gekennzeichnet,**
**dass** das Fluid Wasser oder Wasserdampf ist.

6. Anordnung nach einem der Ansprüche 1 bis 5,
**dadurch gekennzeichnet,**
**dass** die Druckhaube (8) aus einzelnen, sich jeweils in Bahnlaufrichtung und/oder quer zur Bahnlaufrichtung erstreckenden und nebeneinanderliegenden Elementen oder Zellen besteht, die jeweils einzelne Anschlüsse für die Zu- und/oder Abführung des Fluids haben.

7. Anordnung nach Anspruch 6,
**dadurch gekennzeichnet,**
**dass** Parameter, insbesondere Druck oder Temperatur, des Fluids als Stellgrößen je Element oder Zelle einzeln steuerbar oder regelbar sind.

8. Anordnung nach einem der Ansprüche 1 bis 7,
**dadurch gekennzeichnet,**
**dass** als Regelgrößen der Faserstoffbahn (1) deren Feuchte, Rauhigkeit, Festigkeit und Schrumpfungsverhalten regelbar sind.

9. Anordnung nach einem der Ansprüche 1 bis 8,
**dadurch gekennzeichnet,**
**dass** die Faserstoffbahn (1) von dem mindestens einen, mit einer Druckhaube (8) ausgestatteten Trockenzylinder (7) zu einem benachbarten, zweiten Trockenzylinder (11) entweder im freien Zug oder mittels einer Siebsaugwalze (13) von einem über den ersten Trockenzylinder (7) geführten Sieb (14) auf ein zweites, über den zweiten Trockenzylinder (11) geführtes Sieb (15) überführbar ist.

10. Verfahren zum Trocknen einer Papier-, Karton-, Tissue- oder einer anderen Faserstoffbahn (1) in einer Anordnung nach einem der Ansprüche 1 bis 9, bei dem die Faserstoffbahn (1) zunächst durch eine Trockenpartie (2) mit einseitig die Faserstoffbahn (1) auf der ersten Seite trocknenden Trocknungseinheiten (3) geführt wird und bei dem die Faserstoffbahn (1) anschließend Zusammen mit mindestens einem Sieb (14) sowie mit einer undurchlässigen Bespannung (9) über mindestens einen nach der Trockenpartie angeordneten, und über einen Teil seines äußeren Umfangs durch mindestens eine einen Anpressdruck gegenüber dem Trockenzylinder (7) ausübende Druckhaube (8) abgedeckten Trockenzylinder (7) geführt wird, wobei die zweite Seite der Faserstoffbahn (1) dem Trockenzylinder (7) zugewandt ist.

11. Verfahren nach Anspruch 10,
**dadurch gekennzeichnet,**
**dass** die Druckhaube (8, 12) mit einem zwischen 0,5 und 5 bar liegenden Druck gegen den Trockenzylinder (7, 11) drückt.

12. Verfahren nach Anspruch 10 oder 11,
**dadurch gekennzeichnet,**
**dass** der Dampfdruck des Dampfes in dem Trockenzylinder (7, 11) zwischen 4 und 12 bar beträgt.

13. Verfahren nach einem der Ansprüche 10 bis 12,
**dadurch gekennzeichnet**,
die Faserstoffbahn (1) vor dem Hindurchlaufen zwischen dem mindestens einen Trockenzylinder (7, 11) und der Druckhaube (8, 12) einen Trockengehalt zwischen 60 und 95 %, vorzugsweise 80 %, aufweist.

## Claims

1. Arrangement for a machine for producing a paper, board, tissue or other fibrous web (1) having a first and second side, comprising a drying section (2) with drying units (3) on one side that dry the fibrous web (1) on the first side, and having at least one heated drying cylinder (7) which, over part of its external circumference, is covered by at least one pressure hood (8) that exerts a contact pressure against the drying cylinder (7) and over which the fibrous web (1) can be guided together with at least one fabric (14) and with an item of impermeable clothing (9), the second side of the fibrous web (1) facing the drying cylinder (7)
**characterized in that**
the drying cylinder (7) is arranged with the pressure hood (8) within, that is to say after at least one drying unit (3), or after the drying section (2).

2. Arrangement according to Claim 1,
**characterized in that**
on the drying cylinder (7) there is at least one means of adjusting the temperature acting on the fibrous web (1) and/or the pressure acting on the fibrous web (1).

3. Arrangement according to Claim 2,
**characterized in that**
the at least one means of adjusting the temperature acts on the drying cylinder (7), on the fibrous web (1) itself, on the at least one fabric (14), on the item of impermeable clothing (9) or on the fluid flowing through the pressure hood (8).

4. Arrangement according to Claim 2 or 3,
**characterized in that**
the at least one means of adjusting the pressure acts on the pressure of the drying cylinder (7) against the pressure hood (8) or on the fluid flowing through the pressure hood (8).

5. Arrangement according to Claim 4,
**characterized in that**
the fluid is water or steam.

6. Arrangement according to one of Claims 1 to 5,
**characterized in that**
the pressure hood (8) comprises individual elements or cells which respectively extend in the web running direction and/or transversely with respect to the web running direction and lie beside one another and which in each case have individual connections for the supply and/or discharge of the fluid.

7. Arrangement according to Claim 6,
**characterized in that**
for each element or cell, parameters of the fluid, in particular pressure or temperature, can be controlled or regulated individually as manipulated variables.

8. Arrangement according to one of Claims 1 to 7,
**characterized in that**
the moisture, roughness, strength and shrinkage behaviour of the fibrous web (1) can be regulated as controlled variables.

9. Arrangement according to one of Claims 1 to 8,
**characterized in that**
the fibrous web (1) can be transferred from the at least one drying cylinder (7) equipped with a pressure hood (8) to an adjacent, second drying cylinder (11) either in a free draw or by means of a fabric-suction roll (13) from a fabric (14) guided over the first drying cylinder (7) to a second fabric (15) guided over the second drying cylinder (11).

10. Process for drying a paper, board, tissue or other fibrous web (1) in an arrangement according to one of Claims 1 to 9, in which the fibrous web (1) is initially guided through a drying section (2) with drying units (3) on one side that dry the fibrous web (1) on the first side, in which the fibrous web (1), together with at least one fabric (14) and with an item of impermeable clothing (9), is subsequently guided over at least one drying cylinder (7) which is arranged after the drying section (2), is heated and is covered over part of its external circumference by at least one pressure hood (8) that exerts a contact pressure against the drying cylinder (7), the second side of the fibrous web (1) facing the drying cylinder (7).

11. Process according to Claim 10,
**characterized in that**
the pressure hood (8, 12) presses against the drying cylinder (7, 11), with a pressure lying between 0.5 and 5 bar.

12. Process according to Claim 10 or 11,
**characterized in that**
the steam pressure of the steam in the drying cylinder (7, 11) is between 4 and 12 bar.

13. Process according to one of Claims 10 to 12,
**characterized in that**
the fibrous web (1), before passing through between the at least one drying cylinder (7, 11) and the pressure hood (8, 12), has a dryness between 60 and 95%, preferably between 80%.

## Revendications

1. Agencement pour une machine de fabrication d'une nappe de papier, carton, papier tissu, ou d'une autre nappe fibreuse (1) présentant un premier et un deuxième côté, comprenant une section de séchage (2) avec des unités de séchage (3) séchant d'un côté la nappe fibreuse (1) du premier côté, et au moins un cylindre de séchage chauffé (7), qui est recouvert sur une partie de sa périphérie extérieure par au moins une hotte de pression (8) exerçant une pression d'application par rapport au cylindre de séchage (7), la nappe fibreuse (1) pouvant être guidée sur le cylindre de séchage conjointement avec au moins un tamis (14) ainsi qu'une toile imperméable (9), le deuxième côté de la nappe fibreuse (1) étant tourné vers le cylindre de séchage (7),
**caractérisé en ce que**
le cylindre de séchage (7) est disposé avec la hotte de pression (8) à l'intérieur, c'est-à-dire apres au moins une unité de séchage (3), ou après la section de séchage (2).

2. Agencement selon la revendication 1,
**caractérisé en ce que**
l'on prévoit sur le cylindre de séchage (7) au moins un moyen pour ajuster la température agissant sur la nappe fibreuse (1) et/ou la pression agissant sur la nappe fibreuse (1).

3. Agencement selon la revendication 2,
**caractérisé en ce que**
l'au moins un moyen pour ajuster la température agit sur le cylindre de séchage (7), la nappe fibreuse (1) elle-même, l'au moins un tamis (14), la toile imperméable (9) ou sur le fluide traversant la hotte de pression (8).

4. Agencement selon la revendication 2 ou 3,
**caractérisé en ce que**
l'au moins un moyen pour ajuster la pression agit sur l'application du cylindre de séchage (7) contre la hotte de pression (8) ou sur le fluide traversant la hotte de pression (8).

5. Agencement selon la revendication 4,
**caractérisé en ce que**
le fluide est de l'eau ou de la vapeur d'eau.

6. Agencement selon l'une quelconque des revendications 1 à 5,
**caractérisé en ce que**
la hotte de pression (8) se compose d'éléments ou de cellules individuels, juxtaposés, s'étendant à chaque fois dans la direction d'avance de la nappe et/ou transversalement à la direction d'avance de la nappe, qui ont à chaque fois des raccords individuels pour l'apport et/ou l'évacuation du fluide.

7. Agencement selon la revendication 6,
**caractérisé en ce que**
des paramètres, en particulier la pression ou la température du fluide, peuvent être commandés ou réglés individuellement en tant que valeurs de réglage pour chaque élément ou cellule.

8. Agencement selon l'une quelconque des revendications 1 à 7,
**caractérisé en ce que**
l'humidité, la rugosité, la solidité et le comportement au retrait de la nappe fibreuse (1) peuvent être réglés en tant que valeurs de réglage de la nappe fibreuse (1).

9. Agencement selon l'une quelconque des revendications 1 à 8,
**caractérisé en ce que**
la nappe fibreuse (1) peut être transférée de l'au moins un cylindre de séchage (7) muni d'une hotte de pression (8), à un deuxième cylindre de séchage (11) adjacent, soit en traction libre, soit au moyen d'un rouleau aspirant de tamis (13), depuis un tamis (14) guidé sur le premier cylindre de séchage (7) à un deuxième tamis (15) guidé sur le deuxième cylindre de séchage (11) .

10. Procédé de séchage d'une nappe de papier, carton, papier tissu, ou d'une autre nappe fibreuse (1) dans un agencement selon l'une quelconque des revendications 1 à 9, dans lequel la nappe fibreuse (1) est d'abord guidée à travers une section de séchage (2) avec des unités de séchage (3) séchant d'un côté la nappe fibreuse (1) du premier côté, et dans lequel la nappe fibreuse (1) est ensuite guidée conjointement avec au moins un tamis (14) ainsi qu'avec une toile imperméable (9) sur au moins un cylindre de séchage (7) disposé après la section de séchage, chauffé et recouvert sur une partie de sa périphérie extérieure par au moins une hotte de pression (8) exerçant une pression d'application par rapport au cylindre de séchage (7), le deuxième côté de la nappe fibreuse (1) étant tourné vers le cylindre de séchage (7).

11. Procédé selon la revendication 10,
**caractérisé en ce que**
la hotte de pression (8, 12) presse avec une pression comprise entre 0,5 et 5 bar contre le cylindre de séchage (7, 11).

12. Procédé selon la revendication 10 ou 11,
**caractérisé en ce que**
la pression de vapeur de la vapeur dans le cylindre de séchage (7, 11) est comprise entre 4 et 12 bar.

13. Procédé selon l'une quelconque des revendications 10 à 12,
**caractérisé en ce que**
la nappe fibreuse (1) présente, avant de traverser l'au moins un cylindre de séchage (7, 11) et la hotte de pression (8, 12), une teneur en matières sèches comprise entre 60 et 95%, de préférence de 80%.
